# EUROPÄISCHE PATENTSCHRIFT

(11) **EP 3 040 192 B1**
(45) Veröffentlichungstag und Bekanntmachung des Hinweises auf die Patenterteilung: **14.06.2017**
(21) Anmeldenummer: 15194493.1
(22) Anmeldetag: 13.11.2015
(51) Int. Cl.: B30B 9/20

(54) **WALZENPRESSE**
ROLLER PRESS
PRESSE À ROULEAUX

(30) Priorität: 21.11.2014 DE 102014117066
(43) Veröffentlichungstag der Anmeldung: 06.07.2016
(73) Patentinhaber: GETproject GmbH & Co. KG, 24109 Kiel (DE)
(72) Erfinder: Götz, Johann, 24105 Kiel (DE)
(74) Vertreter: Lobemeier, Martin Landolf

(56) Entgegenhaltungen:
- WO-A1-2011/035762
- US-A- 2 196 651
- US-A- 3 220 340

## Beschreibung

Die Erfindung betrifft eine Walzenpresse mit einer drehbar gelagerten äußeren Trommel, einer in der äußeren Trommel exzentrisch angeordneten, drehbar gelagerten Presswalze, einer dem von Trommel und Presswalze gebildeten Pressspalt Pressgut zuführenden Zuführungseinrichtung und einer Pressgut abführenden Abzugseinrichtung, wobei die Achse der Presswalze im unteren Bereich der Trommel in einem in Bezug auf die Drehachse der Trommel von der Senkrechten in Richtung der Abzugseinrichtung abweichenden Sektor angeordnet ist.

Eine derartig ausgestaltete Walzenpresse geht bereits aus der DE 32 18 634 A1 hervor. Weitere Vorrichtungen zum Abpressen von Flüssigkeit aus einem Feststoff sind aus der 7 25 031 A, der DE 34 17 966 A1 und der AT 20 00 03 B bekannt. Weitere Walzenpressen sind aus der WO 2011/035762 A1, die den Oberbegriff des Anspruchs 1 offenbart, und der US 3 220 340 A bekannt.

Zur energetischen Verwertung von Biomassen sind verschiedene miteinander verknüpfte Verfahren bekannt, z.B. Silierung durch Lagerung unter Luftabschluss, Konservierung durch die sich dann bildende Milchsäure, Trennung der Silage in einen Presssaft und ein Pressgut durch mechanische Entwässerung der Silage, Vergärung des so gewonnenen Presssafts in einer Biogasanlage und Trocknung des Pressgutes mit der Abwärme aus der Biogasanlage zur Herstellung eines Brennstoffes.

Wichtig bei diesen Verfahren ist die Überführung eines großen Teils der in den Pflanzen enthaltenen leicht vergärbaren Pflanzeninhaltsstoffe in den Presssaft. Dies sind einerseits gelöste Stoffe, wie Glukose, und andererseits ungelöste Stoffe, wie Stärke. Mit Rücksicht auf die Verbrennungseigenschaften des produzierten Brennstoffes wird angestrebt, den Gehalt der mineralischen Pflanzeninhaltsstoffe in dem Pressgut weitgehend zu reduzieren.

Generell gestaltet sich die Überführung der ungelösten, aber auch der gelösten Pflanzeninhaltsstoffe in den Presssaft als schwierig, weil diese in der Zellstruktur der Pflanzen aus Lignocellulose eingeschlossen sind.

Daher ist es notwendig, die Zellstruktur der silierten Pflanzen unter mechanischer Einwirkung aufzuschließen, diese weitgehend zu entwässern und dabei organische und anorganische Pflanzeninhaltsstoffe auszutragen, wobei prinzipiell verschiedene Vorrichtungen zur mechanischen Entwässerung zur Verfügung stehen.

Beispielsweise eignen sich Bandfilterpressen für die Abscheidung von Oberflächenwasser, jedoch nicht die für die Abscheidung von Wasser aus der Zellstruktur von Biomasse, da mit einer Bandfilterpresse die hierfür notwendigen Drücke nicht erreicht werden können.

Des Weiteren eignen sich Schneckenpressen, entweder mit einer konischen Schnecke in einem konischen Siebmantel oder einer zylindrischen Schnecke mit konischem Kern und/oder abnehmender Steigung in einem zylindrischen Siebmantel. Bei geringen Anforderungen an den Entwässerungsgrad und den dafür erforderlichen geringen Pressdrücken werden meist gestanzte Lochbleche oder Spaltsiebe für die Siebmäntel eingesetzt.

Der Pressdruck führt zwar dazu, dass die Feststoffe die Bohrungen in dem Siebmantel verstopfen. Durch die von den verdichteten Feststoffen erzeugten Scherkräfte werden aber die nach innen aus den Löchern herausragenden Teile der sie verstopfenden Feststoffpartikeln abgetragen. Hierdurch ergibt sich ein selbstreinigender Effekt, der vielfach durch Verwendung von Lochblechen mit sich in Flussrichtung erweiternden gebohrten Löchern verbessert wird.

Schneckenpressen haben aber auch den Nachteil, dass diese unabhängig von der Bauform zu relativ großen Schichtdicken bei der Biomasse führen. Mit zunehmender Dicke der Schicht und zunehmender Verdichtung der Biomasse in der Schnecke wird nämlich der Abfluss von Wasser behindert. Zusätzlich wirkt die in der Schnecke verdichtete Biomasse als Filter für ungelöste Pflanzeninhaltsstoffe, wie z. B. Stärke, und verhindert ein Überführen dieser für die energetische Verwertung des Presssafts wichtigen Stoffe in den Presssaft.

Nachteilig bei den Schneckenpressen sind außerdem der hohe Verschleiß und ein hoher Energiebedarf auf Grund der Reibung des verdichteten Materials an dem Siebmantel. Hieraus resultiert wiederum eine Begrenzung der Pressdrücke.

Für die Fest/Flüssigtrennung sind außerdem Walzenpressen mit innen- und/oder außenliegenden Anpresswalzen, mit glatten und perforierten Walzenoberflächen bekannt. Vorteilhaft bei Walzenpressen ist die Tatsache, dass die für ein Aufbrechen der Zellstruktur der halmartigen Biomasse notwendigen hohen Pressdrücke erzeugt werden können. Allerdings sind die üblichen perforierten Walzenoberflächen aus Lochblechen oder Spaltsieben dafür nicht geeignet. Für diesen Zweck sind Walzen mit größeren Wandstärken erforderlich, deren Perforation nur durch Bohren hergestellt werden kann, welches bei den für halmartige Biomasse erforderlichen Bohrungsdurchmessern von 2 bis 3 mm ein sehr aufwändiges und kostenträchtiges Verfahren ist.

Walzenpressen haben in der Regel einen engen Pressspalt, wodurch sich aufgrund der geringen Schichtdicken des Feststoffes in Verbindung mit der Perforation der Walzen eine gute Abfuhr des Presssaftes ergibt. Bei halmartiger Biomasse bilden die Fasern allerdings auf den Walzenoberflächen einen Belag, der mit zunehmendem Druck die Löcher oder Spalten verschließt. Da es keine Relativbewegungen zwischen der Biomasse und der perforierten Oberflächen wie bei den Schneckenpressen gibt, entfällt der selbstreinigende Effekt. Dadurch wird die vorteilhafte Wirkung der Perforation der Walzenoberflächen stark eingeschränkt, wenn nicht gar gänzlich beseitigt.

Schließlich hängt der durch Walzenpressen erreichte Entwässerungsgrad ganz wesentlichen von der gleichmäßigen Verteilung des Materials über die Walzenbreite ab. Eine einseitige Beschickung führt zum Beispiel dazu, dass auf der anderen Seite die angestrebten Pressdrücke nicht erreicht werden. Insbesondere halmartige Biomasse ist ein außerordentlich schlecht fließendes Schüttgut. Für die Erzielung eines hohen Entwässerungsgrades ist daher ein geeignetes Dosiersystem erforderlich.

Aufgabe der Erfindung ist es daher, eine Walzenpresse zu schaffen, mit der Biomasse in einem einzigen Schritt unter Zellaufschluss bei gleichzeitigem Austrag der Pflanzeninhaltsstoffe in einem hohen Maße entwässert werden kann.

Diese Aufgabe wird erfindungsgemäß mit der Walzenpresse mit den Merkmalen von Anspruch 1 gelöst. Die Unteransprüche geben vorteilhafte Ausgestaltungen der Erfindung wieder.

Nach einer besonders bevorzugten Ausgestaltung wird eine herkömmliche Walzenpresse so ausgestaltet, dass eine in einer Trommel liegende Presswalze mit einer geschlossenen, d.h. nicht perforierten Walzenoberfläche so in der Walzentrommel angeordnet wird, dass die abgepresste Flüssigkeit durch die gering verdichtete und unverdichtete Biomasse entgegen dem Materialfluss abfließt und in einer weitgehend feststofffreien Zone am Boden der Trommel (*Trommelsohle*) unter dem Leitblech der Dosiereinrichtung über bevorzugt ausgebildete Öffnungen in Seitenscheiben der Trommel abgeführt wird.

Das Durchmesserverhältnis von Trommel und Presswalze wird so gewählt, dass einerseits der Einzug der Biomasse in die Presszone sichergestellt ist, andererseits mit Rücksicht auf den Abfluss der Flüssigkeit die Länge der Presszone so kurz wie möglich gehalten wird. Die Presswalze hat bevorzugt abhängig von den Eigenschaften der Biomasse einen Durchmesser von 25 % bis 50 % des Durchmessers der äußeren Trommel. Die Presswalze ist vorzugsweise in einem Winkel zwischen 30° und 60° vom unteren Punkt der Trommel angeordnet.

Um den Einzug des Materials sicher zu stellen, können optional die Oberflächen der Trommel und der Presswalze profiliert werden und insbesondere ein ineinander greifendes Profil aufweisen.

Entscheidend für ein gutes Entwässerungsergebnis ist eine gleichmäßige Zuführung der Biomasse über die ganze Pressenbreite zur Presszone. Dafür wird die Presse vorzugsweise mit einer Förderschnecke in der Form beschickt, dass, gesteuert über einen geeigneten Füllstandsmelder, ein abgegrenzter Produktraum innerhalb der Presse auf der ganzen Pressenbreite bis zu einer vorgegebenen Höhe gefüllt ist.

Am unteren Ende des Produktraumes wird die Biomasse von der erfindungsgemäßen Dosiereinrichtung gleichmäßig auf voller Breite über ein Leitblech der Presszone zugeführt. Diese kann beispielsweise aus umlaufenden Mitnehmern oder einem Schubelement bestehen.

Die Dosiereinrichtung kann auch dafür benutzt werden in der Presszone einen Vordruck aufzubauen.

Die Erfindung wird anhand eines in den Zeichnungen dargestellten besonders vorteilhaft ausgestalteten Ausführungsbeispiels näher erläutert. Es zeigen:
- Fig. 1: einen Querschnitt durch eine Walzenpresse nach der Erfindung;
- Fig. 2: einen horizontalen Schnitt durch der Walzenpresse aus Fig. 1; und
- Fig. 3: eine perspektivische Ansicht der Walzenpresse nach der Erfindung.

Das in Fig. 1, Fig. 2 und Fig. 3 dargestellte Ausführungsbeispiel zeigt eine besonders bevorzugte Ausgestaltung der Walzenpresse nach der Erfindung. Die Walzenpresse besteht aus einer in dem Gestell 3 mittels Kugeldrehverbindungen 5 drehbar gelagerten äußeren Trommel 1 und einer in dieser zur Achse der Trommel 1 exzentrisch angeordneten, ebenfalls drehbar gelagerten Presswalze 2. Die Trommel 1 wird mittels der Verzahnungen an den Außenringen der Kugeldrehverbindungen 4 durch die Ritzel 5 angetrieben. Die Presswalze 2 ist in der mit dem Gestell 3 drehbar verbundenen Schwinge 6 gelagert. Sie wird mittels Hydraulikzylinder 7 mit konstantem vorgewählten Druck an die Trommel 1 angepresst, unabhängig von der Menge der zugeführten Biomasse und der sich daraus ergebenden Schichtdicke in der Presszone 8.

Die Biomasse wird mit der Förderschnecke 9 dem durch die Trommel 1, den seitlich begrenzenden Wandungen 10 und die Trennwand 11 gebildeten Produktraum 12 zugeführt. Sie wird dann vorzugsweise von den Mitnehmern 13 der drehbaren Dosierwelle 14 über den Spalt 17 zwischen Leitblech 15 und der Presswalze 2 der Presszone 8 kontrolliert zugeführt. Das Leitblech 15 ist mit Schlitzen 16 versehen, durch welche die Mitnehmer 13, relativ zum Leitblech 15 gesehen, an der Seite der Trommel 1 auftauchen und auf der gegenüberliegenden Seite wieder abtauchen. Die Mitnehmer 13 sind so ausgebildet, dass anhaftende Biomasse beim Abtauchen in das Leitblech 15 auf der Oberseite des Leitblechs 15 abgestreift wird.

Nach dem Durchgang durch die Presszone 8 wird die Biomasse von den Abstreifern 18 von den Oberflächen der Trommel 1 und der Presswalze 2 gelöst. Die Abstreifer sind mittels der Achse 19 in den seitlichen Begrenzungen 10 drehbar gelagert und werden vorzugsweise durch Federn außerhalb des Pressraumes an die Oberflächen von Trommel 1 und Presswalze 2 angepresst. Mit zunehmender Füllung des Produktraumes 20 wird die Biomasse durch die Austragsschnecke 21 ausgetragen. Die ausgepresste Flüssigkeit wird durch die seitlichen Öffnungen 22 in den beidseits angeordneten Seitenscheiben der Trommel 1, die als Flansch die Trommel 1 an den Stirnseiten der Trommel 1 ringförmig begrenzen, abgeführt.

## Patentansprüche

1. Walzenpresse mit einer drehbar gelagerten äußeren Trommel (1), einer in der äußeren Trommel (1) exzentrisch angeordneten, drehbar gelagerten Presswalze (2), einer dem von Trommel (1) und Presswalze (2) gebildeten Pressspalt Pressgut zuführenden Zuführungseinrichtung (9) und einer gepresstes Pressgut abführenden Abzugseinrichtung (21), wobei die Achse der Presswalze (2) im unteren Bereich der Trommel (1) in einem in Bezug auf die Drehachse der Trommel (1) von der Senkrechten in Richtung der Abzugseinrichtung (21) abweichenden Sektor angeordnet ist,
**gekennzeichnet durch**
ein den Boden der Trommel (1) überdeckendes, dem Pressspalt von der Zuführungseinrichtung (9) Pressgut zuleitendes Leitblech (15),
wobei das Leitblech (15) Schlitze (16) aufweist und zum Vortrieb der Biomasse unterhalb des Leitblechs (15) eine eine Mehrzahl von Mitnehmern (13) aufweisende Dosierwelle (14) angeordnet ist, wobei die Mitnehmer (13) im Betrieb der Walzenpresse durch die Schlitze (16) hindurch greifen.

2. Walzenpresse nach Anspruch 1, **dadurch gekennzeichnet, dass** die Achse der Presswalze (2) im unteren Bereich der Trommel (1) in einem in Bezug auf die Drehachse der Trommel (1) von der Senkrechten um 30° bis 60° in Richtung der Abzugseinrichtung (21) abweichenden Sektor angeordnet ist.

3. Walzenpresse nach einem der vorhergehenden Ansprüche, **dadurch gekennzeichnet, dass** der Durchmesser der Presswalze (2) 25 % - 50 % des Durchmessers der äußeren Trommel (1) beträgt.

4. Walzenpresse nach einem der vorhergehenden Ansprüche, **gekennzeichnet durch** eine den Innenraum der Trommel (1) begrenzende Wandung (10).

5. Walzenpresse nach einem der vorhergehenden Ansprüche, **dadurch gekennzeichnet, dass** die Trommel (1) eine Seitenscheibe mit einer Mehrzahl von die Wandung (10) longitudinal durchstoßenden Abflussöffnungen (22) aufweist.

6. Walzenpresse nach einem der vorhergehenden Ansprüche, **dadurch gekennzeichnet, dass** die innere Mantelfläche der Trommel (1) und/oder die äußere Mantelfläche der Presswalze (2) ein Profil aufweisen.

7. Walzenpresse nach einem der vorhergehenden Ansprüche, **dadurch gekennzeichnet, dass** die Zuführungseinrichtung (9) und/oder die Abzugseinrichtung (21) als Förderschnecke ausgebildet sind.

## Claims

1. Roller press having a pivoted outer drum (1), a pivoted press roll (2) eccentrically arranged in the outer drum (1), a feed device (9) feeding pressed products to the press nip formed by the drum (1) and the press roll (2), and a discharge device (21) discharging pressed products, wherein the axis of the press roll (2) is arranged in the lower part of the drum (1) in a sector deviating from the vertical in the direction of the discharge device (21) in relation to the rotation axis of the drum (1),
**characterised by**
a guide plate (15) covering the bottom of the drum (1) and feeding pressed products to the press nip from the feed device (9),
wherein the guide plate (15) has slots (16) and a metering shaft (14) having a plurality of tappets (13) to push the biomass is arranged below the guide plate (15), wherein the tappets (13) reach through the slots (16) during operation of the roller press.

2. Roller press according to claim 1, **characterised in that** the axis of the press roll (2) is arranged in the lower part of the drum (1) in a sector deviating by 30° to 60° from the vertical in the direction of the discharge device (21) in relation to the rotation axis of the drum (1).

3. Roller press according to one of the preceding claims, **characterised in that** the diameter of the press roll (2) is 25% to 50% of the diameter of the outer drum (1).

4. Roller press according to one of the preceding claims, **characterised by** a wall (10) limiting the interior of the drum (1).

5. Roller press according to one of the preceding claims, **characterised in that** the drum (1) has a side disc with a plurality of discharge outlets (22) penetrating the wall (10) longitudinally.

6. Roller press according to one of the preceding claims, **characterised in that** the inner shell surface of the drum (1) and/or the outer shell surface of the press roll (2) has a profile.

7. Roller press according to one of the preceding claims, **characterised in that** the feed device (9) and/or the discharge device (21) is formed as a screw conveyor.

## Revendications

1. Presse à rouleaux dotée d'un tambour rotatif extérieur (1), d'un rouleau de pressage (2) rotatif, installé de manière excentrée dans le tambour extérieur (1), un dispositif d'alimentation (9) transportant les matières compressées et formé par le tambour (1) et le rouleau de pressage (2) et un dispositif de retrait (21) évacuant les matières compressées, à savoir que l'arbre du rouleau de pressage (2) se trouve dans la partie inférieure du tambour (1), dans un secteur divergeant par rapport à l'axe de rotation du tambour (1) à la verticale dans le sens du dispositif de retrait (21),
**caractérisée par**
un déflecteur (15) amenant les matières compressées depuis le dispositif d'alimentation jusqu'à la ligne de contact et couvrant le fond du tambour (1),
à savoir que le déflecteur (15) présente des fentes (16) et qu'un arbre doseur (14) présentant une multitude d'entraîneurs (13) est installé sous le déflecteur (15) afin d'assurer l'entraînement de la biomasse, à savoir que les entraîneurs (13) s'étendent à travers les fentes (16) pendant le fonctionnement de la presse à rouleau.

2. Presse à rouleaux selon la revendication 1, **caractérisée en ce que** l'arbre du rouleau de pressage (2) est situé dans la partie inférieure du tambour (1), dans un secteur divergent, par rapport à l'axe de rotation du tambour (1), de 30° à 60° à la verticale dans le sens du dispositif de retrait (21).

3. Presse à rouleaux selon une des revendications précédentes, **caractérisée en ce que** le diamètre du rouleau de pressage (2) représente 25 % à 50 % du diamètre du tambour extérieur (1).

4. Presse à rouleaux selon une des revendications précédentes, **caractérisée par** une paroi (10) délimitant l'intérieur du tambour (1).

5. Presse à rouleaux selon une des revendications précédentes, **caractérisée en ce que** le tambour (1) présente un disque latéral (10) doté d'une multitude d'ouvertures d'écoulement (22) transperçant longitudinalement la paroi (10).

6. Presse à rouleaux selon une des revendications précédentes, **caractérisée en ce que** la surface intérieure du revêtement du tambour (1) et/ou la surface intérieure du revêtement du rouleau à pressage (2) présentent un gabarit.

7. Presse à rouleaux selon une des revendications précédentes, **caractérisée en ce que** le dispositif d'alimentation (9) et/ou le dispositif de retrait (21) ont la forme d'un convoyeur à vis (21).
